# FASCICULE DE BREVET EUROPEEN

(11) **EP 0 015 853 B1**
(45) Date de publication et mention de la délivrance du brevet: **01.02.1984**
(21) Numéro de dépôt: 80420012.9
(22) Date de dépôt: 31.01.1980
(51) Int. Cl.: D03D 47/40, D03D 5/00

(54) **Procédé de fabrication d'une bande tissée avec obtention d'effets de fils inédits, par déplacement transversal et accrochage de fils de chaîne sur ou dans la lisière maille d'une bande tissée élastique ou rigide et les moyens de mise en oeuvre du procédé**
Verfahren zur Herstellung eines Schmalgewebes mit unerwarteten Garneffekten durch seitliches Versetzen und Festmachen der Kette auf oder in der gewirkten Leiste des elastischen oder festen Schmalgewebes und die Mittel zur Ausführung des Verfahrens
Process for producing a narrow woven fabric having unexpected thread effects by transversal displacement and fixation of the warp threads on or in the knitted selvedge of an elastic or non-elastic narrow woven fabric and the apparatus for realising the process

(30) Priorité: 28.02.1979 FR 7905814
(43) Date de publication de la demande: 17.09.1980
(73) Titulaire: PROCEDE ELASTELLE TISSEL S.A. (société anonyme), 43002 Le Puy Cedex (FR)
(72) Inventeur: Jammes, Michel, F-43000 Le Puy (FR)
(74) Mandataire: Buttet, Roger

## Description

L'invention se rattache au secteur technique du tissage.

Le but recherché selon l'invention est d'obtenir des effets de fils inédits sur des bandes tissées élastiques ou rigides, au moyen d'un dispositif simple monté sur le métier. Par exemple, à partir de ce concept inventif, selon une application, on peut obtenir des festons ou têtes débordantes arrondies, sur une ou les deux bordures d'une bande élastique tissée sur métier à faucilles. On a représenté à la figure 1 des dessins, une bande élastique connue 1 avec une lisières maille 1¹ et un feston 1² formé sur la bordure opposée à la lisière maille. Ce feston comprend un fil en laiton selon les techniques connues. Il n'est actuellement pas possible d'obtenir des effets sur le côté lisière maille, sauf picot par boucle simple de trame obtenu avec un mécanisme spécial en plus du système fil d'apport, monté sur le métier. Le problème à résoudre était donc d'introduite à l'intérieur de la lisière maille, un moyen permettant la formation de ladite lisière.

Il est connu du document CH-A-425.670, un procédé de fabrication d'une bande tissée par insertion entre deux nappes de fils de chaîne (1) à l'aide de boucles de trame (2) à l'aide d'un jeteur (4) les fils de trame étant retenus du côté de la bande opposé au jeteur par la formation de mailles directement ou par adjonction d'un fil d'apport.

Le procédé de la Demande se distingue de l'art antérieur en ce que, afin d'obtenir des produits indémaillables ou des effets de fil au moins sur le bord de la bande située du côté où les mailles sont effectuées, on déplace transversalement, à l'intérieur de la foule vers le système de formation de la maille, un ou plusieurs fils disposés dans le sens des fils de chaîne (8) et traversant le peigne, le déplacement desdits fils étant effectué selon un cycle déterminé, et en ce que le ou les fils ainsi déplacés sont soit maillés directement, soit insérés dans la lisière maille formée à l'aide du ou des fils d'apport.

Le moyen de mise en oeuvre du procédé pour dévier vers l'intérieur de la foule les fils devant être déplacés consiste en un jeteur ou trameur constituant un moyen unique pour déplacer simultanément ou indépendamment le ou les fils disposés dans le sens des fils de chaîne.

Le jeteur présente près de son extrémité, de manière connue, une ouverture ou oeillet par laquelle est guidé le fil de trame, et selon une caractéristique essentielle de l'invention, cette extrémité forme échancrure à axe horizontal, autorisant l'engagement et le guidage du ou des fils de chaîne et/ou des fils intermédiaires.

Selon une première application de l'invention, la formation d'un feston sur une bande élastique tissée côté lisière maille, est obtenue par l'insertion d'au moins deux fils élastiques de tension différente, à l'intérieur de la colonne maille, laquelle est formée par le système connu du fil d'apport; le mécanisme du jeteur autorisant selon un cycle déterminé, l'insertion simultanément ou successivement, des deux fils élastiques entre les boucles et jambes de mailles de la chaînette, et en combinaison avec le passage du fil de trame.

Selon une autre application de l'invention, plusieurs fils élastiques ou non de la nappe de fils de chaîne, sont déplacés transversalement de leur position normale de travail, par le jeteur, et sont soit maillés soit insérés dans la maille pour obtenir des effets de broderies ou des articles indémaillables.

Pour bien fixer l'objet de l'invention, sans toutefois le limiter, aux figures des dessins annexés:
La figure 1 est une vue illustrant une bande élastique tissée présentant de manière connue, une lisière maille, et sur le côté opposé, un feston;
La figure 2 est une vue illustrant le produit obtenu selon l'invention, d'une bande élastique tissée avec formation d'un feston sur le côté lisière maille;
La figure 3 est une vue en perspective du jeteur;
La figure 4 est une vue purement schématique d'un maillage classique;
La figure 5 est une vue purement schématique illustrant un maillage selon l'invention;
La figure 6 est une vue purement schématique illustrant une variante de réalisation de la figure 5;
Les figures 7, 8, 9, 10 et 11, illustrent les différentes phases du procédé de fabrication selon une application de l'invention, de bandes élastiques tissées sur métier, avec une lisière maille présentant des festons, telles que définies schématiquement par la figure 5;
Les figures 12 et 13 illustrent en variante de réalisations des figures 10 et 11, les phases du procédé de fabrication de bandes élastiques tissées sur métier, avec une lisière à mailles présentant des festons, telles que définies schématiquement figure 6;
La figure 14 illustre une autre application de l'invention dans la formation d'un produit indémaillable comprenant deux ou plusieurs fils d'apport rigides ou élastiques, en les faisant travailler alternativement;
La figure 15 illustre une variante d'un produit indémaillable comprenant deux ou plusieurs fils de liaison jouant alternativement le rôle de fil de trame;
La figure 16 est une vue partielle en perspective, illustrant le jeteur selon une variante de réalisation, ledit jeteur étant muni d'un galet fou évitant les surtensions;
La figure 17 est une vue partielle en perspective illustrant une autre variante de réalisation du jeteur.

On a représenté aux figures 1 et 2 comparativement, une bande élastique munie de festons, tissée sur métier à trameur et réalisée respectivement l'une selon la manière classique, et l'autre selon une application de l'invention. La bande élastique selon la figure 2 se caractérisé par la formation de festons 2 du côté de sa lisière à mailles 2¹, tandis que l'autre bordure opposée peut présenter ou non des festons réalisés de manière classique c'est à dire sans lisière. La bande élastique illustrée à la figure 2 n'est pas limitative d'une application de l'invention. En effet et au contraire, elle peut présenter deux lisières à mailles avec des festons décoratifs exécutés selon l'invention. Il suffit dans ce cas, de prévoir un second dispositif analogue à celui décrit par la suite, et disposé symétriquement par rapport au premier, le procédé de fabrication étant le même. Cependant, pour des raisons de clarté dans la description de l'invention, et également aux figures des dessins, on présentera la formation de festons sur la lisière à mailles existante, sur une seule bordure de la bande élastique.

On a illustré figure 3, le moyen qui permet la mise en oeuvre du procédé de fabrication. Le jeteur ou trameur 3 connu en soi, est remarquable en ce qu'il présente à son extrémité libre 3¹ une échancrure à axe horizontal 3², autorisant l'engagement et le guidage simultanément, de un ou de plusieurs fils élastiques ou non qui seront définis par la suite. De manière connue, le jeteur 3 présente près de l'échancrure 3², un oeillet 3³ autorisant le passage et le guidage du fil de trame, lors de la fabrication de la bande de tissu.

La figure 4 est une vue schématique d'un maillage classique d'une bande avec des fils de chaîne 4, des fils de trame 5, et un fil d'apport 6.

Les figures 5 et 6 illustrent le produit obtenu selon une application de l'invention dans la formation de festons sur le côté lisière de la maille. Ce produit comprend un fil d'apport 7 formant la colonne de la chaînette, des fils de chaîne 8, des fils de trame 9, un premier fil élastique 10, et un second fil élastique 11. Le premier fil élastique 10 appelé »fil de gomme-tête«, est inséré dans la chaînette formée par le fil d'apport 7, entre les boucles 7¹ et les jambes de mailles 7^{2.} Le fil de gomme-tête forme la partie externe du feston, et est caractérisé par. une tension faible.

Selon une caractéristique importante de l'invention, la forme arrondie du feston est obtenue par l'apport d'un second fil élastique 11 appelé »fil de gomme-liaison«, provenant du corps de l'article, comme il apparait clairement aux figures 5 et 6. Le fil de gomme-liaison est inséré suivant un cycle déterminé, dans le même passage que celui du fil de gomme-tête 10, c'est à dire entre les mêmes boucles A1 et jambes de mailles A2 de la chaînette. Le fil de gomme-liaison est de forte tension, c'est à dire supérieure à celle du fil de gomme-tête. On comprend, du fait de cette caractéristique d'élasticité, que le fil de gomme-liaison tend à rabattre vers le corps de l'article et dans son plan, l'ensemble de la chaînette et du fil de gomme-tête, aux endroits correspondant au cycle déterminé, formant ainsi un feston plus ou moins long tel défini par le produit illustré figure 2.

Un avantage de l'invention réside dans le fait que l'on peut travailler l'article avec des fils très fins, ce qui n'était pas possible auparavant, les fils n'ayant pas de tenue.

Un autre avantage de l'invention réside dans le fait que l'on peut obtenir des articles tissés avec des effets indédits, le fil d'apport pouvant être ou non coloré ainsi que le fil de gomme-tête; ce dernier étant coloré par guipage.

Un autre avantage de l'invention réside dans le fait que les articles rigides ou élastiques tissés selon ce procédé, à bords droits ou avec festons, sont indémaillables.

Il convient dès lors d'expliciter le fonctionnement du mécanisme et le procédé de fabrication, tels qu'illustrés aux figures 7 à 13 des dessins, dans le cas de l'application à la formation des festons sur la lisière maille d'une bande élastique.

La figure 7 correspond à la position de départ. Tous les fils se trouvent en milieu de foule, le jeteur 3 est retiré, le levier 12 du fil d'apport 7 est abaissé; l'aiguille 13 est en position d'abattage, tandis que le peigne 14 se trouve dans la position point mort avant. Le fil de trame 9 est normalement guidé par le jeteur 3. Les fils de chaîne 8 sont normalement disposés longitudinalement. Le fil de gomme-tête 10 se trouve, de manière connue, inséré dans la chaînette formée par le fil d'apport 7.

Selon la figure 8, les fils de chaîne 8 du corps de l'article, sont en position foule ouverte, dirigés vers le bas (extrémités 8¹); le fil de gomme-liaison 11 est en foule haute (extrémités 11¹); le fil de gomme-tête 10 resté en position demi foule correspondant à la position de la figure 7, est cueilli puis guidé par la partie échancrée 3² du jeteur 3, lors de la première passée. Par suite du déplacement du jeteur, transversalement par rapport à la bande élastique, le fil de gomme-tête 10 est amené au niveau de l'aiguille 13 dans la même position limite que le fil de trame 9.

L'aiguille 13 qui s'est déplacée vers l'avant, son clapet 13¹ étant alors ouvert, ainsi que le levier 12 de fil d'apport 7, sont en position de cueillage du fil d'apport pour la formation de mailles classiques; le peigne 14 étant en position arrière. On observe qu'une boucle formée à partir du fil d'apport, se trouve prise autor du corps de l'aiguille.

Selon la figure 9, mécanismes reprennent leur position initiale illustrée figure 7. Du fait du retour de l'aiguille à sa position initiale, la boucle 15 agit et ferme le clapet de l'aiguille, puis s'échappe, et du fait de l'abattage de la maille qui vient d'être cueillie à la position illustrée figure 7, le fil de trame 9 et le fil de gomme-tête 10 se trouvent insérés ensemble dans la maille.

Selon la figure 10, les mécanismes reviennent dans la position correspondant à la figure 8, c'est à dire que le jeteur 3 effecture une autre passée, l'aiguille 13 s'est déplacée vers l'avant, tandis que son clapet 13¹ est ouvert. Le fil de gomme-tête 10 est en position foule basse, donc dans sa position normale de fil de chaîne. Le fil de gomme-liaison 11 a été amené en position demi foule, puis a été cueilli par l'échancrure 3² du jeteur 3. Le fil de gomme-liaison a donc été amené au niveau de l'aiguille 13, dans la même position que le fil de trame. Selon cette position, une boucle 16 a été formée et entoure le corps de l'aiguille.

Selon la figure 11, les mécanismes sont revenus en position initiale illustrée figure 7, le fil de trame et le fil de gomme-liaison se trouvent insérés dans la maille. L'accrochage du feston au corps de l'article, se passe donc durant les phases illustrées aux figures 10 et 11. Il faut au minimum un accrochage pour former un feston. Selon le procédé de fabrication décrit, on remarque que le fil de gomme-tête se trouve en position opposée au fil de gomme-liaison, par rapport à la boucle formée par le fil de trame.

En variante, comme illustré aux figures 12 et 13, l'insertion du fil de gomme-liaison 11 est réalisée simultanément avec le fil de gomme-tête 10. Dans ce cas, les deux fils se trouvent en position demi foule, et lors de la passée du jeteur, celui-ci de par sa partie échancrée, cueille les deux fils et les amène au niveau de l'aiguille 13, au même niveau que le fil de trame. Lors du retour des mécanismes, le fil de trame, le fil de gomme-tête et le fil de gomme-liaison, se trouvent insérés dans la maille.

On comprend bien le mécanisme de l'invention, par suite des déplacements particuliers de chaque type de fil, le fil de gomme-tête décrivant une demi foule, soit haut-milieu, soit bas-milieu, alors que les fils du corps de l'article décrivent une foule normale haut-bas. Le fil de gomme-tête travaille par exemple selon le procédé classique en armure toile, une fois sur deux. Il se trouve donc selon le cycle déterminé, en position de milieu de foule, sur la trajectoire du jeteur, et est donc amené en même temps que la trame, du côté de l'aiguille, par rapport au corps de l'article. Le fil de gomme-tête est donc inséré dans le même passage que la trame, dans la maille formée par le fil d'apport. Lors du coup de métier suivant, le fil de gomme-tête revient dans sa position initiale, c'est à dire foule en haut et en bas, et du fait de ce retour, est pris par la maille suivante.

Le fil de gomme-liaison est amené en position demi foule (figures 12-13), en même temps que le fil de gomme-tête. Il est donc inséré dans le même passage que la trame et le fil de gomme-tête. Le coup de métier suivant, il revient en position initiale, et du fait de ce retour, est pris par la maille suivante.

Il apparait que la différence de tension entre les deux fils élastiques, amène le point de liaison formé dans les mailles du fil d'apport, par le fil de gomme-tête, le fil de trame et le fil de gomme-liaison, vers le corps de l'article. Le pas d'insertion du fil de gomme-liaison peut varier, afin d'obtenir des effets divers.

L'intérêt de l'invention apparait clairement ainsi que ses nombreuses et diverses applications. On cite notamment la possibilité, sur métier à double jeteur opposé, de réaliser des bretelles avec festons symétriques. On dispose alors une alimentation en fil d'apport sur les deux lisières.

Dans le cas de la fabrication d'un feston selon le procédé, pratiquée sur un métier à double jeteur ou double trameur avec fil d'apport ou sans fil d'apport, par maillage direct des deux trames, les deux trames sont de largeur différente. L'une tisse normalement le corps de l'article, tandis que l'autre, plus courte, correspond sensiblement à la largeur de la lisière maille. Le fil de gomme-tête est plaqué contre la lisière maille par le jeteur secondaire dans la trame la plus courte, tandis que le jeteur principal assure le déplacement de la trame principale pour le tissage normal du corps de l'article. Le fil de gomme-liaison est cueilli par le jeteur secondaire, et est amené dans la trame la plus courte en même temps que le fil de gomm-tête, en vue d'obtenir les mêmes accrochages que précédemment définis.

Un autre avantage de l'invention réside dans le fait que le produit obtenu est indémaillable. Un inconvénient majeur des articles à lisière crochetée, est d'être demaillables. Le mécanisme de mise en oeuvre du procédé selon l'invention permet d'obvier à cet inconvénient.

Dans la forme de réalisation illustrée figure 14, il n'a pas été montré, pour rendre plus clair le dessin, le positionnement du fil de gomme-tête et du fil de gomme-liaison. On utilise deux ou plusieurs fils d'apport 22-23 rigides ou élastiques, coopérant à chaque coup, avec un fil de trame 25, en les faisant travailler alternativement selon un pas préetabli. En cas de coupure de l'une des mailles, il n'y a pas de défilage possible.

Une variante du système est illustrée par la figure 15. Dans ce cas, le fil de trame et le fil d'apport ne sont plus utilisés et deux ou plusieurs fils de liaison 26-27 jouent alternativement le rôle de fil de trame, ces deux fils étant cueillis puis déplacés transversalement par le jeteur.

Selon une autre variante, plusieurs fils élastiques ou non de la nappe de fils de chaîne, sont déplacés de leur position normale de travail par le jeteur, et sont soit maillés, soit insérés dans la maille pour obtenir des effets de broderie ou des articles indémaillables.

Une application avantageuse de l'invention peut être faits dans la fabrication de tissus écossais. L'utilisation du dispositif décrit précédemment, permet de transformer un métier classique à simple trameur, et par suite ses dérivés, en un véritable métier connu sous la dénomination »pick and pick«. On dispose alors en position fils de chaîne, sur la lisière opposée à la maille, une série de fils de couleur, sur des lames différentes du peigne. A chaque coup de métier, avec ou sans trame dans l'oeillet du trameur, on sélectionne un fil de couleur différente qui est cueilli puis déplacé transversalement, par le jeteur, pour être soit maillé, soit inséré dans la maille, obtenant ainsi un tissu écossais, ou tout autre motif désiré.

On a illustré aux figures 16 et 17, deux variantes de réalisation du jeteur. Selon la figure 16, celui-ci est équipé d'un galet 17 monté sur un axe 18 situé dans le corps du jeteur et en arrière de l'oeillet 3³, autorisant le passage de la trame, ceci pour éviter les surtensions et les ruptures pouvant se produire sur les fils.

Selon la figure 17, le jeteur 19 comprend à son extrémité libre, une large échancrure 19¹ à axe horizontal, de telle manière que le jeteur forme chape 19² à son extrémité, pour autoriser le positionnement d'un axe 20 support d'une bobine 21 incurvée, tournant librement autor de son axe. Par l'intermédiaire de cette bobine, le jeteur cueille le fil approprié tout en évitant des surtensions de celui-ci.

L'invention présente de nombreux avantages et en particulier on souligne la simplicité du mécanisme autorisant la mise en oeuvre du procédé de fabrication, et les nombreuses applications variées qu'elle offre.

## Revendications

1. Procédé de fabrication d'une bande tissée par insertion entre deux nappes de fils de chaîne (8) de boucles de trame (7) à l'aide d'un jeteur (3) les fils de trame (9) étant retenus du côté de la bande opposée au jeteur (3) par la formation de mailles directement ou par adjonction d'un fil d'apport (7), caractérisé en ce que, afin d'obtenir des produits indémaillables ou des effets de fils au moins sur le bord de la bande située de côté où les mailles sont effectuées, on déplace transversalement, à l'intérieur de la foule vers le système de formation de la maille, un ou plusieurs fils (10, 11) disposés dans le sens des fils de chaîne (8) et traversant le peigne, le déplacement desdits fils (10, 11) etant effectué selon un cycle déterminé, et en ce que le ou les fils ainsi déplacés sont soit maillés directement soit insérés dans la lisière maille formée à l'aide du ou des fils d'apport (7).

2. Procédé de fabrication dans son application pour la formation de festons (2) sur la ou les lisières maille (2¹) d'une bande élastique selon la revendication 1, caractérisé en ce qu'on déplace au moins deux fils disposés dans le sens des fils de chaîne (8) à l'intérieur de la colonne maille formée par le système du fil d'apport (7), lesdits fils (10-11) etant des fils élastiques avec des tensions différentes, l'accrochage et le déplacement transversal desdits fils élastiques (10-11) autorisant leur insertion selon un cycle déterminé, simultanément ou successivement, entre les boucles (A') et jambes de mailles (A^{z}) de la chaînette et en combinaison avec le passage du fil de trame (9).

3. Procédé selon la revendication 2, caractérisé par le fait que l'on incorpore lors du tisage et dans le même passage, des fils (10-11) élastiques de tension différente, disposés dans le sens des fils de chaîne, dans la chaînette constituant la colonne de mailles de chaque lisière; l'un des fils élastiques de faible tension, dénommé »fil de gomme-tête« (10), formant la partie externe du feston, tandis que l'autre fil élastique dénommé »fil de gomme liaison« (11), maintenu en forte tension, définit la forme arrondie du feston et sa mise en forme par un effet de rappel vers le corps de l'article.

4. Procédé selon l'une quelconque des revendications 2 et 3, caractérisé par le fait que l'on cueille indépendamment le fil de gomme-tête (10), puis le fil de gomme-liaison (11), les deux fils situés dans la même maille se trouvant en position opposée par rapport à la boucle formée par le fil de trame (9) qui a été amené en même temps.

5. Procédé selon l'une quelconque des revendications 2 et 3, charactérisé par le fait que l'on cueille simultanément le fil de gomme-tête (10) et le fil de gomme-liaison (11), les deux fils situés dans la même maille se trouvant du même côté par rapport à la boucle formée par le fil de trame qui a été amené en même temps.

6. Procédé selon l'une quelconque des revendications 1 et 2, caractérisé par le fait que le système du fil d'apport comprend au moins deux fils d'apport (22-23), de couleur variable ou non, cueillis alternativement selon un cycle déterminé, pour obtenir un produit indémaillable.

7. Procédé de fabrication dans son application pour la formation de bandes tissées, selon la revendication 1, caractérisé en ce que deux ou plusieurs fils (26-27) disposés dans le sens des fils de chaîne sont cueillis et jouent alternativement le rôle de fil de trame; le fil de trame et le fil d'apport n'étant pas utilisés, les deux fils étant cueillis puis déplacés transversalement.

8. Procédé de fabrication dans son application pour la formation de tissus dits écossais, selon la revendication 1, caractérisé en ce que l'on dispose, sur la lisière opposée à la maille, une série de fils de couleur, dans le sens des fils de chaîne, sur des lames différentes du peigne; à chaque coup de métier avec ou sans trame, on sélectionne un fil de couleur différente, pour être soit maillé, soit inséré dans la maille, obtenant ainsi un tissu écossais ou tout autre motif désiré.

9. Moyen de mise en oeuvre du procédé selon l'une quelquonque des revendications 1 ou 2 à 8 pour dévier vers l'intérieur de la foule les fils devant être déplacés caractérisé en ce que l'accrochage et le déplacement d'un ou de plusieurs fils disposés dans le sens des fils de chaîne (10-11) (26-27), pour former des effets particuliers dans le corps de l'article, sont obtenus à l'aide d'un jecteur ou trameur constituant un moyen unique pour déplacer simultanément ou indépendamment, le ou les fils précités (8-10-11-26-27) et autorisant l'introduction de la trame.

10. Moyen selon la revendication 9, caractérisé en ce que le jeteur présente près de son extrémité libre (3¹), une ouverture ou oeillet (3³) par laquelle est guidé le fil de trame (9), et un moyen directement formé ou rapporté sur le corps du jeteur, autorisant l'engagement et le guidage d'un ou de plusieurs fils disposés dans le sens des fils de chaîne (8-10-11-26-27).

11. Moyen selon l'une quelconque des revendications 9 et 10, caractérisé en ce que le jeteur présente près de son extrémité libre (3¹), une ouverture ou oeillet (3³) par laquelle est guidé le fil de trame (9), et à son extrémité libre, sur son chant externe, une échancrure à axe horizontal (3²), autorisant l'engagement et leguidage d'un ou plusieurs fils disposés dans le sens des fils de chaîne.

12. Moyen selon l'une quelconque des revendications 10 et 11, caractérisé en ce que le jeteur présente près de son extrémité libre (3¹), une ouverture ou oeillet (3³) par laquelle est guidé le fil de trame (9), et en arrière de l'oeillet (3³), un galet fou (17) monté sur un axe (18) situé dans le corps du jeteur, ledit galet (17) assurant l'engagement et le guidage d'un ou de plusieurs fils disposés dans le sens des fils de chaîne.

13. Moyen selon l'une quelconque des revendications 10 et 11, caractérisé en ce que le jeteur présente près de son extrémité libre (3¹), une ouverture ou oeillet (3³) par laquelle est guidé le fil de trame (9), et à son extrémité libre une large échancrure (19¹) à axe horizontal, de telle manière que le jeteur forme chape (19²) à son extrémité, pour autoriser le positionnement d'un axe (20) support de bobine (21) incurvée, tournant librement et le guidage d'un ou de plusieurs fils disposés dans le sens des fils de chaîne, lors du déplacement transversal du trameur (3).

14. Procédé selon la revendication 2 pour obtenir une bande avec festons sur la ou les lisières mailles, caractérisé en ce que l'on utilise un deuxième jeteur avec ou sans fil d'apport, les deux trames étant réalisées dans des largeurs différentes, celle de grande largeur tissant le corps de l'article, celle plus courte correspondant sensiblement à la largeur de la lisières maille; le fil de gomme-tête est plaqué contre la lisières maille par le jeteur secondaire, dans la trame la plus courte, tandis que le jeteur principal assure le déplacement de la trame principale pour le tissage du corps de l'article; le fil de gomme-liaison est cueilli par le jeteur secondaire et est amené dans la trame la plus courte en même temps que le fil de gomme-tête, en vue d'obtenir des effets de broderie.

## Patentansprüche

1. Herstellungsverfahren einer gewebten Binde durch die Einführung, zwischen zwei Auflagen von Kettengarnen (8), von Einschlagschleifen (9), mittels eines Auswerfers (3), wobei die Schußgarne (9), auf der dem Auswerfer (3) entgegengesetzten Seite, durch die Bildung von Maschen unmittelbar oder durch Beifügung eines Zusatzgarns (7) gehalten werden, dadurch gekennzeichnet, daß zum Erreichen von maschenfesten Produkten oder von Garneffekten am wenigsten an der auf der Seite der Maschenbildung befindlichen Bindenkante, ein oder mehrere in der Richtung der Kettengarne (8) eingesetzte, den Rietkam durchkreuzende Garne (10, 11) querseitig ins Innere des Fachs in Richtung nach dem Maschenbildungssystem verlagert werden, wobei die Verlagerung der besagten Garne (10, 11) gemäß einem bestimmten Arbeitsverlauf erfolgt; und daß das oder die in dieser Weise verlagerten Garne in die mittels des oder der Zusatzgarne (7) gebildete Maschenleiste entweder unmittelbar vermascht oder eingeführt werden.

2. Herstellungsverfahren in dessen Anwendung für die Bildung von Festons (2) auf der Maschenleiste oder auf die Maschenleisten (2¹) einer elastischen Binde nach Anspruch 1, dadurch gekennzeichnet, daß zwei in der Richtung der Kettengarne (8) im Innern der durch das System des Zusatzgarns (7) gebildeten Maschensäule befindlichen Garne am wenigstens verlagert werden, wobei die besagten Garne (10, 11) elastische Garne mit unterschiedlichen Spannungen sind, und das Einhaken und die querseitige Verschiebung der besagten elastischen Garne (10-11) die gleichzeitige oder nacheinander folgende Einführung dieser Garne zwischen den Schleifen (A¹) und den Maschenbeinen (A^{z}) der Kettel und in Verbindung mit dem Durchweben des Schußgarns (9) gestattet.

3. Verfahren nach Anspruch 2, dadurch gekennzeichnet, daß während dem Weben und in demselben Durchweben elastische, in der Richtung der Kettengarne verlaufende Garne (10-11) von unterschiedlicher Spannung in die die Maschensäule jeder Leiste bildende Kettel eingesetzt werden, wobei das eine elastische Garn geringer Spannung, das sogenannten »Gummi-Kopfgarn« (10), den Außenteil des Festons bildet, während das andere elastische Garn, das sogenannten »Anschlußgummigarn« (11), das unter stärkerer Spannung steht, die abgerundete Formgebung des Festons und dessen Gestaltung durch eine Rückwirkung nach dem Körper des Artikels bestimmt.

4. Verfahren nach einem der Ansprüche 2 und 3, dadurch gekennzeichnet, daß das Gummi- kopfgarn (10), und dann das Anschlußkopfgarn (11) unabhängig gesammelt werden, wobei die beiden in derselben Masche liegenden Garne sich in entgegengesetzter Stellung zu der durch das gleichzeitig mitgebrachte Schußgarn (9) gebildeten Schleife befinden.

5. Verfahren nach einem der Ansprüche 2 und 3, dadurch gekennzeichnet, daß das Gummi- kopfgarn (10) und das Anschlußgummigarn (11) gleichzeitig gesammelt werden, wobei die beiden in derselben Masche liegenden Garne sich auf derselben Seite in bezug auf die durch das gleichzeitig mitgebrachte Schußgarn gebildete Schleife befinden.

6. Verfahren nach einem der Ansprüche 1 und 2, dadurch gekennzeichnet, daß das Zusatzgarnsystem am wenigstens zwei Zusatzgarne (22-23) veränderlicher oder gleicher Farbe aufweist, die gemäß einem bestimmten Arbeitsverlauf abwechselnd gesammelt werden, um ein maschenfestes Produkt herzustellen.

7. Herstellungsverfahren in dessen Anwendung für die Herstellung gewebter Binden nach Anspruch 1, dadurch gekennzeichnet, daß ein oder mehrere in der Richtung der Kettengarne verlaufende Garne (26-27) gesammelt werden und abwechselnd eine Schußfadenrolle spielen, wobei das Schußgarn und das Zusatzgarn nicht benutzt werden, und beide Garne querseitig gesammelt und verlagert werden.

8. Herstellungsverfahren in dessen Anwendung für die Herstellung von sogenannten »Ecossais«-Geweben nach Anspruch 1, dadurch gekennzeichnet, daß eine Reihe von färbigen Garnen in der Richtung der Kettengarne auf die der Masche entgegengesetzte Leiste auf unterschiedliche Riedstäbe eingesetzt wird, wobei ein Garn unterschiedlicher Farbe bei jedem Webstuhlschlag ausgewählt wird, um entweder vermascht oder in die Masche eingeführt zu werden, damit ein »Ecossais«-Gewebe oder ein beliebiges erwünschtes Muster hergestellt wird.

9. Mittel zur Ausführung des Verfahrens nach einem der Ansprüche 1 oder 2 bis 8 zur Ablenkung nach dem Innenteil des Fachs der zu verlagernden Garne, dadurch gekennzeichnet, daß das Einhaken und die Verlagerung eines oder mehrerer in der Richtung der Kettengarne (10-11) (26-27) befindlichen Garne zur Bildung besonderer Effekte in dem Körper des Artikels mittels eines Auswerfers oder eines Einschlagers erzielt werden, der ein einziges Mittel zur gleichzeitigen oder unabhängigen Verlagerung des oder der genannten Garne (8-10-11-26-27) und zur Einführung des Einschlags darstellt.

10. Ausführungsmittel nach Anspruch 9, dadurch gekennzeichnet, daß der Auswerfer in der Nähe dessen freies Ende (3¹) eine Öffnung oder Öse (3³) aufweist, durch welche das Schußgarn (9) geführt wird, wobei ein auf dem Körper des Auswerfers unmittelbar gebildetes oder angebautes Mittel das Eingreifen und die Führung eines oder mehrerer in der Richtung der Kettengarne (8-10-12-26-27) befindlichen Garne gestattet.

11. Ausführungsmittel nach einem der Ansprüche 9 und 10, dadurch gekennzeichnet, daß der Auswerfer in der Nähe dessen freies Ende (3¹) eine Öffnung oder Öse (3³) aufweist, durch welche das Schußgarn (9) geführt wird, wobei am freien Ende des Auswerfers auf der Außenkante ein Ausschnitt mit waagerechter Achse (3²) das Eingreifen und die Führung eines oder mehrerer in der Richtung der Kettengarne befindlichen Garne gestattet.

12. Ausführungsmittel nach einem der Ansprüche 10 und 11, dadurch gekennzeichnet, daß der Auswerfer in der Nähe dessen freies Ende (3¹) eine Öffnung oder Öse (3³) aufweist, durch welche des Schußgarn (9) geführt wird, wobei hinter der Öse (3³) eine auf eine in dem Körper des Auswerfers befindliche Spindel (18) freilaufende Rolle (17) montiert ist und das Eingreifen und die Führung eines oder mehrerer in der Richtung der Kettengarne befindlichen Garne bewirkt.

13. Ausführungsmittel nach einem der Ansprüche 10 und 11, dadurch gekennzeichnet, daß der Auswerfer in der Nähe dessen freies Ende (3¹) eine Öffnung oder Öse (3³) aufweist, durch welche das Schußgarn (9) geführt wird, wobei am freien Ende des Auswerfers ein breiter Ausschnitt (19¹) mit waagerechter Achse so vorgesehen ist, daß der Auswerfer an dessen Ende einen Bügel (19²) bildet, um die Positionierung einer eine gebogene, freilaufende Spule (21) tragenden Spindel (20) und die Führung eines oder mehrerer in der Richtung der Keₜtengarne befindlichen Garne bei der Querverschiebung des Einschlagers (3) gestattet.

14. Verfahren nach Anspruch 2 zur Fertigung einer Binde mit Festons auf der oder den Maschenleisten, dadurch gekennzeichnet, daß ein zweiter Auswerfer mit oder ohne Zusatzgarn verwendet wird, wobei die zwei Einschläge in unterschiedlichen Breiten ausgeführt werden, und der breitere Einschlag zum Weben des Körpers des Artikels bestimmt ist, während der kürzere Einschlag der Breite der Maschenleiste ungefähr entspricht; daß das Gummikopfgarn in dem kürzeren Einschlag gegen die Maschenleiste durch den Nebenauswerfer angelegt wird, während der Hauptauswerfer die Verschiebung des Haupteinschlags zum Weben des Körpers des Artikels bewirkt, wobei das Anschlußgummigarn durch den Nebenauswerfer gesammelt und gleichzeitig mit dem Gummikopfgarn in das Gummikopfgarn gebracht wird, um Stickereieffekte zu erreichen.

## Claims

1. Method of manufacturing a woven bandage by inserting weft loops (9) between two sheets of warp yarns (8) with the aid of a thrower (3), the weft yarns (9) being retained on the side of the bandage opposite the thrower (3) by the formation of stitches directly or by adding a filler yarn (7), characterized in that for obtaining ladderproof products or yarn effects at least on the edge of the bandage located on the side where the stitches are made, one or more yarns (10, 11) disposed in the direction of the warp yarns (8) and crossing the reed are shifted transversely within the shed towards the stitch forming system, the shifting of said yarns (10, 11) being effected in accordance with a predetermined sequence, and the method being also characterized in that the yarn or the yarns thus shifted are either stitched directly or inserted within the stitch selvedge formed with the aid the filler yarn or yarns (7).

2. Method of manufacturing in the application thereof for the formation of scallops (2) on the stitch selvedge or selvedges (2¹) of an elastic band in accordance with claim 1, characterized in that two yarns ar least, disposed in the direction of the warp yarns (8), are shifted in the interior of the stitch column formed by the filler yarn system (7), said yarns (10, 11) being elastic yarns with different strechings, the hooking and the transverse shifting of said elastic yarns (10-11) permitting them to be inserted according to a predetermined sequence, simultaneously or in succession, between the loops (A¹) and the legs of stitches (A²) of the chain, and in combination with the passage of the weft yarn (9).

3. Method as claimed in Claim 2, characterized in that during the weaving and in the same passage elastic yarns (10-11) of different stretching, disposed in the direction of the warp yarns, are incorporated in the chain which constitutes the stitch column of each selvedge, one of the elastic yarns of low stretching, which is so-called »head-rubber yarn« (10) forming the external portion of the scallop, while the other elastic yarn, which is so-called »connecting rubber yarn« (11) and maintained under high stretching, defines the rounded shape of the scallop and the shaping thereof by means of a return effect towards the body of the item.

4. Method as claimed in any one of Claim 2 and 3, characterized in that the head-rubber yarn (10) and then the connecting rubber yarn (11) are gathered independently, the two yarns situated in the same stitch being in opposed position relative to the loop formed by the weft yarn (9) which has been brought at the same time.

5. Method as claimed in any one of Claims 2 and 3, characterized in that the head-rubber yarn (10) and the connecting rubber yarn (11) are gathered simultaneously the two yarns situated in the same stitch being on the same side relative to the loop formed by the weft yarn which has been brought at the same time.

6. Method as claimed in any one of Claims 1 and 2, characterized in that the filler yarn system includes at least two filler yarns (22-23) of varying colour or not, gathered alternately in accordance with a predetermined sequence, for obtaining a ladderproof product.

7. Method of manufacturing in the application thereof for the formation of woven bandages, as claimed in Claim 1, characterized in that two or more yarns (26-27) disposed in the direction of the warp yarns are gathered and play alternately the part of a weft yarn, the weft yarn and the filler yarn being omitted, the two yarns being gathered and shifted transversely.

8. Method of manufacturing in the application thereof for the formation of so-called Scotch material, as claimed in Claim 1, characterized in that an array of colour yarns, in the direction of the warp yarns, on the selvedge opposite the stitch, is disposed on different reed blades, a yarn of a different colour, at every strole of the loom, being selected to be either stitched or inserted within the stitch, with the obtention thereby of a Scotch woven material or any other desired pattern.

9. Means for implementing the method in accordance with any one of Claims 1 or 2 to 8, for deflecting towards the interior of the shed the yarns to be shifted, characterized in that the hooking and the shifting of one or more yarns disposed in the direction of the warp yarns (10-11) (26-27) for the formation of particular effects in the body of the item are provided by means of a thrower or wefter constituting the sole means for shifting simulateneously or independently the yarn or the yarns (8-10-11-26-27) mentioned before, and allowing the weft to be introduced.

10. Means as claimed in Claim 9, characterized in that the thrower is provided adjacent to the free end (3¹) thereof with an opening or eyelet (3³) through which the weft yarn (9) is guided, a means formed directly or or mounted on the body of the thrower permitting the engagement and the guiding of one or more yarns disposed in the direction of the warp yarns (8-10-11-26-27).

11. Means as claimed in any one of Claims 9 and 10, characterized in that the thrower is provided adjacent to the free end (3¹) thereof with an opening or eyelet (3³) through which the weft yarn (9) is guided, and is provided at the free end and on the external side thereof with a cut-out with horizontal axis (3²) for the engagement and the guiding of one or more yarns disposed in the direction of the warp yarns.

12. Means as claimed in any one of Claims 10 and 11, characterized in that the thrower is provided adjacent to the free end (3¹) thereof with an opening or eyelet (3³) through which the weft yarn (9) is guided, and is provided rearwardly of the eyelet (3³) with a loose roller (17) mounted on a shaft (18) located within the body of the thrower, the engagement and the guiding of one or more yarns disposed in the direction of the warp yarns being effected by said roller (17).

13. Means as claimed in any one of Claims 10 and 11, characterized in that the thrower is provided adjacent to the free end (3¹) thereof with an opening or eyelet (3³) through which the weft yarn (9) is guided, and is provided at the free end thereof with a large cut-out (19¹) with horizontal axis, so that the thrower will form a yoke (19²) at the end thereof for positioning a shaft (20) supporting a curved bobbin (21) rotating freely and for guiding one or more yarns disposed in the direction of the warp yarns during the transverse shifting of the wefter (3).

14. Method as claimed in Claim 2 for making a bandage with scallops on the stitch selvedge or selvedges, characterized in that a second thrower is used with or without filler yarn, the two wefts being provided in different widths, the wider weft weaving the body of the item, the shorter one corresponding substantially to the width of the stitch selvedge and the head-rubber yarn being applied against the stitch selvedge by the secondary thrower, within the shorter weft, while the main thrower provides the shifting of thew main weft for weaving the body of the item, the connecting rubber yarn being gathered by the secondary thrower and brought within the shorter weft at the same time as the head-rubber yarn for obtaining embroidery effects.
